# FASCICULE DE BREVET EUROPEEN

(11) **EP 0 584 431 B1**
(45) Date de publication et mention de la délivrance du brevet: **02.11.1994**
(21) Numéro de dépôt: 92810661.6
(22) Date de dépôt: 28.08.1992
(51) Int. Cl.: B65D 5/54, B65D 85/10

(54) **Emballage, notamment pour paquet de produits de l'industrie du tabac, ébauche et procédé d'assemblage dudit emballage**
Verpackung, insbesondere für Bündel von Produkten der Tabakindustrie, Zuschnitt und Herstellungsverfahren dieser Verpackung
Package, especially for a packet of products of the tobacco industry, blank and method of assembling said package

(43) Date de publication de la demande: 02.03.1994
(73) Titulaire: FABRIQUES DE TABAC REUNIES S.A., 2003 Neuchâtel-Serrières (CH)
(72) Inventeur: Sigrist, Albert, 2013 Colombier (CH)
(74) Mandataire: Fischer, Franz Josef

(56) Documents cités:
- DE-B- 1 255 030
- FR-A- 713 675
- FR-A- 1 207 982
- FR-A- 1 277 662
- FR-A- 2 130 640
- GB-A- 929 825
- GB-A- 2 207 881
- US-A- 3 048 324
- US-A- 3 207 417

## Description

La présente invention concerne tout d'abord un emballage destiné en particulier à des produits de l'industrie du tabac, ainsi qu'une ébauche d'emballage, puis un procédé d'assemblage de ladite ébauche nécessaires à la confection dudit emballage.

L'industrie de l'emballage a développé un grand nombre d'ébauches destinées, après pliage et assemblage, à former un emballage d'un produit particulier, notamment pour des produits de l'industrie du tabac et en particulier pour des cigarettes.

On distingue à cet effet deux sortes d'emballages, celui dit "mou", constitué d'une ou de plusieurs feuilles d'emballages minces, ayant une rigidité relativement faible et l'emballage dit "box" constitué à partir d'une ébauche ou d'une étiquette en carton mince et ayant une certaine rigidité. C'est ce dernier type d'emballage que nous considérerons ici. Généralement un emballage de cigarettes de ce type comprend une partie de boîte, dans laquelle sont logées les cigarettes et une partie faisant office de couvercle. De manière générale, les cigarettes sont tout d'abord recouvertes d'une feuille composite comportant une couche aluminisée, puis introduites dans ledit emballage "box" lequel est ensuite recouvert d'une feuille de protection mince en polypropylène ou en cellophane afin de conserver l'étanchéité du paquet durant son stockage.

On trouve de tels paquets ou de telles ébauches décrits dans plusieurs documents antérieurs, en particulier dans le brevet FR-A-1.207.982. La manière dont est confectionnée la languette de fermeture de ce paquet conduit à plusieurs inconvénients lors de sa fabrication et de son utilisation. Tout d'abord, la confection de la languette semi-circulaire 27 nécessite un outillage compliqué, après repli de la languette de fermeture 8 à l'intérieur du paquet et collage de la languette semi-circulaire 27 contre l'une ou l'autre des portions 34 ou 36, il subsiste deux fentes sur l'arête supérieure de la face 3, aux extrémités de la languette semi-circulaire 27, ce qui ne permet pas que le paquet terminé soit étanche par lui-même, de ce fait il est nécessaire de compléter l'emballage par une feuille supplémentaire, généralement une feuille mince transparente, qui recouvre l'emballage et qui est scellée afin de pouvoir stocker le paquet de cigarettes de manière étanche. L'étanchéité du paquet de cigarettes est importante au stockage, afin que le tabac ne se dessèche pas, qu'il ne perde pas ses arômes et que d'éventuelles odeurs étrangères ne pénètrent pas à l'intérieur du paquet. Cette feuille supplémentaire nécessite quelques opérations supplémentaires lors de la préparation du paquet et constitue en outre un déchet supplémentaire à éliminer. De plus, le fait que la languette de fermeture 8 soit disposée à l'intérieur du paquet est un inconvénient dans la mesure où cette languette peut facilement être abîmée lors de la première ouverture du paquet, lorsqu'on découpe complètement la prédécoupe 21 et de plus, vu que cette languette est inaccessible pour l'ouverture du paquet, on ne dispose pas de moyens pour saisir facilement la partie de couvercle devant s'ouvrir. Les emballages décrits dans les brevets GB-A-2.207.881 et GB-A-2.031.386 nécessitent une ébauche constituée de deux pièces distinctes qu'il est nécessaire d'assembler en cours de fabrication, ce qui complique cette opération et augmente le coût de l'emballage terminé. L'emballage décrit dans US-A-3.048.324 comporte une portion 53 pouvant être arrachée permettant ainsi l'ouverture du couvercle. L'inconvénient de cet emballage, selon les deux formes d'exécution décrites, est qu'il est constitué de deux couches superposées ce qui augmente l'utilisation de matière première et sa fabrication, donc le coût de l'emballage terminé. Dans les deux brevets CA-A-670.668 et DT-C-2.207.449 la partie couvercle est constituée uniquement d'une portion de la face supérieure de l'emballage, ce qui rend l'accès difficile aux cigarettes disposées à l'intérieur du paquet.

Un premier but de l'invention est de proposer un emballage, notamment pour produits de l'industrie du tabac mais pouvant aussi être utilisé à d'autres fins, susceptible d'être assemblé en une seule pièce afin de former un emballage comportant une partie de boîte et une partie de couvercle, la partie de couvercle s'ouvrant largement afin de faciliter l'accès au contenu, des moyens de fermeture étant prévus afin de pouvoir refermer l'emballage.

Un autre but de l'invention est de proposer un emballage pouvant être constitué d'un matériau facilement recyclable, ledit emballage étant étanche par lui-même, c'est-à-dire ne nécessitant pas de feuilles de recouvrement supplémentaires pour son stockage.

Encore un autre but de l'invention est de proposer un emballage obtenu à partir d'une feuille composée ou recouverte d'un matériau auto-scellant afin d'en améliorer l'étanchéité et de supprimer l'opération d'encollage de l'ébauche.

Et enfin un autre but de l'invention est de proposer un emballage pouvant être utilisé de nombreuses fois sans déformation excessive de ses parties.

Afin d'atteindre ces buts, l'invention propose tout d'abord un emballage comprenant les caractéristiques techniques des revendications 1 à 5, une ébauche ou étiquette pour la confection dudit emballage et conforme aux revendications 6 à 12 ainsi qu'un procédé d'assemblage de ladite étiquette tel que décrit dans les revendications 13 à 15.

Afin de mieux comprendre l'invention, on se référera à la description qui suit, en regard du dessin comprenant les figures où:
la figure 1A représente une forme d'exécution d'une ébauche ou d'une étiquette de paquet de cigarettes selon l'invention,
la figure 1B représente, à échelle agrandie, une portion de l'étiquette de la figure précédente comportant trois variantes d'exécution,
la figure 2 représente en perspective l'ébauche de la figure 1A en cours d'assemblage,
la figure 3 représente l'ébauche précédente au cours d'une opération ultérieure d'assemblage,
la figure 4 représente un paquet de cigarettes terminé avant sa première ouverture,
la figure 5 représente le même paquet ouvert, et
la figure 6 représente le même paquet refermé.

L'étiquette 1 de paquet de cigarette, comme représentée vue du côté verso à la figure 1A, est obtenue par découpage à partir d'une bande ou dans une feuille, de préférence en carton mince ou en toute autre matière idoine, de préférence recyclable. Le recto de l'ébauche 1, soit la face non représentée comporte déjà, de préférence, l'impression d'un motif, de la marque ou du décor extérieur du paquet de cigarettes, comme on le voit de manière schématique sur les figures suivantes.

De manière connue, l'étiquette 1 est constituée d'une pluralité de portions qui, après pliage, formeront les faces de l'emballage, comme les faces avant 10A, arrière 10B, latérales 10C et 10D, inférieure 10E et supérieure 10F, ainsi que les languettes de liaison 11A, 11B, 11C, 11D, 11E, 11F, 11G et 11H et la languette de fermeture 12. Il n'est pas absolument nécessaire que deux des languettes de liaison 11A et 11B ou 11C et 11D soient prévues sur l'étiquette 1, leur présence rend seulement l'étiquette 1 symétrique, permettant son découpage par des couteaux droits, alors que sans ces languettes, il est nécessaire d'utiliser des couteaux rotatifs pour obtenir 1'étiquette 1. La découpe de l'étiquette 1 est faite selon le trait gras de la figure, comportant en particulier une découpe des trois arêtes principales 12A, 12B et 12C de la languette de fermeture 12. Trois lignes de prédécoupe intérieures 13A, 13B et 13C sont effectuées, simultanément ou ultérieurement à la découpe générale de l'étiquette 1, les prédécoupes 13A, 13B et 13C étant de préférence telles qu'une mince portion de l'épaisseur de l'étiquette subsiste sur chacune des prédécoupes, de manière à ce que les portions des faces attenantes auxdites prédécoupes restent reliées entre elles et définissent une ligne d'arrachage d'un coin latéral supérieur du paquet de cigarettes. Des nervures de pliage 14 et 14A sont confectionnées, en même temps que les découpes ou ultérieurement. Les deux nervures de pliage 14A disposées sur la face supérieure 10F ainsi que sur la languette 11G peuvent éventuellement être supprimées selon la rigidité du matériau constituant l'étiquette 1, ne laissant alors qu'une ligne de pliage 14A. Des zones de collage 15 sont prévues en des endroits adéquats des faces 10D, 10E et 10F, soit comme représenté sur la figure du côté verso, soit sur des portions correspondantes du côté recto de l'ébauche 1. On remarque que la languette de fermeture 12 comporte aussi une zone de collage 15A sur sa partie 12D proche de son extrémité directement attachée à la face supérieure 10F, alors que son extrémité découpée 12E est libre de colle.

Si la confection générale de l'étiquette 1 est connue de la technique, certaines dispositions sont à prendre pour la confection de la languette de fermeture 12 ainsi que pour les lignes de prédécoupe 13A, 13B et 13C, afin que l'étiquette 1 réponde à l'invention. Après assemblage de l'emballage, la portion de surface de l'étiquette limitée par les deux lignes de pliage ou les deux nervures de pliage 14A ainsi que les lignes de prédécoupe 13A, 13B et 13C formera la partie de couvercle 16 de l'emballage, voir figures 4 à 6. C'est pourquoi les dimensions de cette partie sont importantes afin que l'ouverture soit suffisante; les rapports dimensionnels indiqués ci-après conviennent bien à un paquet de cigarettes mais ils doivent éventuellement être adaptés pour l'emballage d'un autre produit. La prédécoupe 13B est faite transversalement sur une portion supérieure de la face latérale 10C, la distance entre la découpe 12C et la prédécoupe 13B, définissant la portion 10G de la face 10C, est variable selon la hauteur du paquet, pouvant être de environ 10% à 20% de ladite hauteur; les deux prédécoupe 13A et 13C étant disposées symétriquement sur une portion supérieure latérale de la face avant 10A, respectivement arrière 10B, chacune desdites prédécoupes ayant une extrémité connexe à la prédécoupe 13B et partant en oblique pour rejoindre la nervure de pliage 14 formant les arêtes supérieures 17 respectivement de la face avant 10A et de la face arrière 10B en une position variable selon la longueur desdites arêtes, pouvant être de environ 30% à 50% de ladite longueur. De plus, la longueur de la languette de fermeture 12 est supérieure à la distance entre la découpe 12C et la prédécoupe 13B, la zone 12D de ladite languette comportant la zone de collage 15A correspondant approximativement à cette distance.

La figure 1B représente trois variantes d'exécution possibles de l'étiquette 1, ces trois variantes étant indépendantes l'une de l'autre, une ou plusieurs desdites variantes pouvant être prévues sur l'étiquette 1. Tout d'abord, la découpe 12C peut comprendre un décrochement 12F provoquant une légère surlargeur de la portion d'extrémité 12E de la languette de fermeture 12. Ainsi, lorsque cette portion d'extrémité 12E sera introduite à l'intérieur du paquet pour le refermer, comme indiqué plus bas, le décrochement 12F contribuera au maintien en position fermée du paquet. On remarque aussi sur cette figure que les prédécoupes 13A,13B et 13C sont différentes de celles décrites plus haut dans la mesure où elles ne sont pas complètes et comprennent chacune une ou plusieurs pattes d'arrachage 13D qui seront arrachées lors de la première ouverture du paquet. Il est enfin possible de prévoir une ou plusieurs nervures de renforcement 14B, disposées parallèlement entre elles et aux prédécoupes obliques 13A et 13C, afin de renforcer les deux faces latérales de la portion d'ouverture/fermeture de l'emballage. Ces nervures de renforcement 14B sont confectionnées en même temps et de la même manière que les nervures de pliage 14 et 14A. Par la présence des nervures de renforcement 14B, la partie de couvercle de l'emballage aura une plus grande rigidité et restera donc en forme, même après de nombreuses ouvertures/fermetures de l'emballage.

La figure 2 montre de manière schématique un paquet de cigarettes en cours d'assemblage, les portions de l'étiquette 1 formant les parois avant 10A, arrière 10B, latérales 10C et 10D et la paroi de fond 10E ayant déjà été pliées et assemblées de manière connue. Il est bien évident que les opérations d'assemblage décrites ici se font sur une machine automatique, en même temps que le remplissage du paquet, et que les figures 2 et 3 ne servent qu'à illustrer les étapes d'assemblage. Lors de l'étape de la figure 2, la languette 11G est rabattue par dessus la languette 11A dans le sens des flèches.

La figure 3 montre la dernière étape d'assemblage du paquet, la face supérieure 10F est tout d'abord rabattue par dessus la languette 11G et y est maintenue par l'encollage 15, puis la languette de fermeture 12 est ensuite rabattue par dessus la portion supérieure 10G de la face latérale 10C du paquet, y étant maintenue par l'encollage 15A de la partie arrière 12D de la languette, la partie avant 12E libre de colle de la languette 12 venant se positionner au-dessous de la prédécoupe 13B, en superposition à la face 10C.

Cette figure montre une forme d'exécution préférentielle de la succession des étapes de pliage des différentes faces du paquet: il est tout aussi possible d'obtenir un paquet en rabattant tout d'abord la portion 10F à laquelle est rattachée la languette 12 par dessus la ou les languettes 11A et 11C, puis ensuite en rabattant la languette 12 de la même manière que décrite plus haut et enfin en rabattant la portion 11G qui forme alors la face supérieure du paquet. Les zones d'encollage 15 doivent alors être adaptées en fonction de ce type de pliage.

Le paquet terminé est représenté à la figure 4, où on voit que la languette de fermeture 12 est formée en une seule pièce, directement dans la continuité de la face supérieure 10F du paquet. Vu que ladite pièce est directement collée par dessus les languettes intérieures et que les prédécoupes 13A, 13B et 13C sont encore fermées, la portion de l'emballage formant couvercle 16 est intimement liée au reste de l'emballage; le paquet de cigarettes est donc étanche et peut donc être stocké et vendu tel quel, sans qu'il soit encore nécessaire de le recouvrir d'une feuille de protection supplémentaire.

La partie avant 12E de la languette 12, qui est superposée à la face latérale 10C du paquet, peut ainsi facilement être saisie par un doigt de l'utilisateur et, puisque sa partie postérieure 12D est collée à la portion supérieure 10G de ladite face latérale, entraîner toute la portion supérieure latérale faisant office de couvercle 16 en déchirant l'amorce de déchirure constituée des trois prédécoupes 13A, 13B et 13C, la faisant pivoter autour de la nervure de pliage ou de l'éventuelle ligne de pliage 14A afin de faire apparaître le contenu du paquet, comme représenté à la figure 5.

Après extraction d'une cigarette, il est possible de refermer le paquet, cette fois en introduisant l'extrémité 12E de la languette à l'intérieur du paquet, soit derrière l'arête constituée par le reste de la prédécoupe 13B, comme on le voit à la figure 6. Ainsi, il est possible de refermer le paquet, celui-ci restant maintenu fermé par l'extrémité 12E de la languette de fermeture 12.

L'étiquette 1 décrite ci-dessus, ainsi que le paquet qu'elle constitue après assemblage, représentent une forme d'exécution préférée de l'invention, d'autres formes d'exécution étant envisageables. Une découpe particulière de l'étiquette 1 est représentée à la figure 1A, d'autres découpes sont possibles permettant l'assemblage d'un paquet ayant les mêmes caractéristiques que décrites. De même, la portion de l'emballage formant couvercle 16 a été décrite comme étant disposée sur une portion latérale supérieure du paquet, il est aussi possible de la disposer selon une position pivotée de 90° selon un axe vertical, c'est-à-dire que l'ouverture ne se ferait alors pas sur un côté du paquet mais par exemple sur sa face avant. De manière générale, les faces du paquet qui ont été décrites comme étant la face avant ou la face arrière deviennent alors des faces latérales. Le paquet a été décrit comme ayant systématiquement l'extrémité libre 12E de la languette 12 disposée, lors de la fabrication, par dessus la partie supérieure de la face 10C. Il est aussi possible de prévoir que, lors de l'assemblage du paquet, cette extrémité de languette reste à l'intérieur du paquet. Ceci a pour avantage de donner un paquet dont aucune face ne présente de surépaisseur partielle, favorisant ainsi l'aspect esthétique du paquet. L'étiquette 1 a été décrite comme étant constituée d'une feuille de carton mince, de préférence en carton recyclé ou facilement recyclable, cette feuille peut être laminée sur une ou sur ses deux faces. A l'opposé, elle peut être constituée d'une feuille mince en matériau synthétique, éventuellement d'une feuille mince de carton recouverte sur ses deux faces d'un enduit synthétique, ledit matériau ou ledit enduit synthétique étant auto-scellant, c'est-à-dire qu'alors il n'est plus nécessaire de prévoir les zones de collage sur l'étiquette, l'emballage assemblé étant par exemple chauffé à une température déterminée afin que les faces en contact adhèrent entre elles. De cette manière, une étanchéité absolue du paquet peut être garantie.

Ainsi l'étiquette décrite, assemblée selon le procédé décrit, permet d'obtenir un emballage, notamment un paquet de cigarettes, répondant aux buts visés.

## Revendications

1. Emballage, notamment pour produits de l'industrie du tabac, constitué à partir d'une ébauche en une seule pièce comportant une portion prédécoupée (16) constituée d'une portion supérieure (10G) d'une première face latérale (10C), de deux portions latérales supérieures d'une deuxième (10A) et d'une troisième face latérale (10B) dudit emballage, la deuxième et la troisième face latérale étant chacune adjacente à la première face latérale, et d'une portion d'une surface (10F) formant la face supérieure de l'emballage, ladite portion prédécoupée (16) étant définie par une première ligne de prédécoupe (13B) aménagée en travers de la première face latérale (10C) et par deux lignes de prédécoupe (13A, 13C) aménagées symétriquement sur la deuxième et la troisième face latérale (10A, 10B), une extrémité de chacune des deux dites lignes de prédécoupe (13A, 13C) étant chacune connnexe à une extrémité de ladite première ligne de prédécoupe (13B), l'ouverture dudit emballage étant obtenue par pivotement de ladite portion prédécoupée (16) autour d'une ligne de pliage (14A) disposée transversalement sur la face supérieure (10F) dudit emballage et reliant les deux autres extrémités des deux lignes de prédécoupe (13A, 13C) aménagées sur lesdites deuxième et troisième faces latérales et connexes à ladite face supérieure, de manière à séparer la portion (16) de l'emballage prédécoupée, caractérisé en ce qu'il comprend en outre une languette de fermeture (12) attenante à et sur toute la largeur de la portion (10F) formant la face supérieure dudit emballage, la longueur de ladite languette de fermeture étant plus grande que la distance entre la ligne de prédécoupe (13B) séparant la portion supérieure (10G) du reste de la première face latérale (10C) et l'arête supérieure dudit emballage, ladite languette étant superposée et fixée à ladite portion supérieure (10G), le pivotement de ladite portion prédécoupée étant obtenu en saisissant une extrémité libre (12E) de la languette de fermeture, et en ce que des moyens sont prévus pour rendre étanches les lignes de prédécoupe (13A, 13B, 13C).

2. Emballage selon la revendication 1, caractérisé en ce qu'une nervure de pliage (14A) est disposée à l'endroit de la ligne de pliage.

3. Emballage selon l'une des revendications 1 ou 2, caractérisé en ce qu'il peut être refermé en rabattant la portion d'emballage prédécoupée (16) et en introduisant l'extrémité (12E) de la languette de fermeture (12) à l'intérieur dudit emballage.

4. Emballage selon la revendication 3, caractérisé en ce que la languette de fermeture (12) comprend des moyens de retenue en position fermée (12F).

5. Emballage selon l'une des revendications 3 ou 4, caractérisé en ce que au moins une nervure de renforcement (14B) est confectionnée sur chacune des deuxième et troisième face latérales, du côté de la portion (16) de l'emballage prédécoupée, parallèlement aux lignes de prédécoupe (13A, 13C).

6. Ebauche ou étiquette (1) pour la réalisation d'un emballage selon l'une des revendications 1 à 5, comprenant une pluralité de portions de surfaces (10A, 10B, 10C, 10D, 10E, 10F, 11A, 11B, 11C, 11D, 11E, 11F, 11G, 12) reliées entre elles par des nervures de pliage (14), lesdites portions étant destinées à former ultérieurement des faces ou des languettes dudit emballage, ladite ébauche étant formée en une seule pièce, trois lignes de prédécoupe (13A, 13B, 13C) étant disposées sur trois portions de surface (10A, 10B, 10C), la première ligne de prédécoupe (13B) étant disposée en travers d'une partie supérieure de la portion de surface destinée à former une première face latérale (10C) de l'emballage les deux autres lignes de prédécoupe (13A, 13C) étant disposées symétriquement, chacune sur une portion de surface destinée à former une deuxième face latérale (10A), respectivement une troisième face latérale (10B) de l'emballage, la deuxième face latérale (10A), respectivement la troisième face latérale (10B) étant chacune adjacente à ladite première face latérale (10C), une extrémité de chacune des deux dites lignes de prédécoupe (13A, 13C) étant chacune connexe à une extrémité de ladite première ligne de prédécoupe (13B), l'autre extrémité de chacune des deux dites lignes de prédécoupe étant chacune située au point de rencontre d'une nervure de pliage (14) définissant les arêtes supérieures (17) des portions de surface définissant la deuxième face latérale (10A), respectivement la troisième face latérale (10B) de l'emballage et de nervures ou lignes de pliage (14A), chacune disposée perpendiculairement auxdites nervures de pliage (14) sur les portions de surface définissant la face supérieure (10F) et celle (11G) venant se placer sous ladite face supérieure lors de l'assemblage de l'emballage, caractérisée en ce qu'une languette de fermeture (12) attenante à et sur toute la largeur de la portion (10F) formant la face supérieure dudit emballage est découpée dans ladite ébauche, la longueur de la languette de fermeture (12) étant plus grande que la distance séparant la première ligne de prédécoupe (13B) de l'arête supérieure (12C) de la première face latérale (10C) sur laquelle ladite première ligne de prédécoupe est disposée, une zone de fixation (15A) étant destinée à assembler la portion de surface (10G) séparant ladite première ligne de prédécoupe (13B) de ladite arête supérieure (12C) de ladite première face latérale (10C) et la portion de surface (12D) de la languette de fermeture (12) qui lui sera superposée, et en ce que les trois lignes de prédécoupe (13A, 13B, 13C) comportent des moyens d'étanchéité.

7. Ebauche ou étiquette selon la revendication 6, caractérisée en ce que les lignes de prédécoupe (13A, 13B, 13C) sont constituées par des découpes d'une partie de l'épaisseur de ladite ébauche, les moyens d'étanchéité desdites lignes de prédécoupe étant constitués de l'épaisseur restante de ladite ébauche ou étiquette.

8. Ebauche ou étiquette selon la revendication 6, caractérisée en ce que les lignes de prédécoupe (13A, 13B, 13C) sont recouvertes d'une couche laminée et/ou auto-scellante constituant les moyens d'étanchéité desdites lignes de prédécoupe.

9. Ebauche ou étiquette selon la revendication 6, caractérisée en ce que les lignes de prédécoupe (13A, 13B, 13C) sont constituées de découpes partielles laissant subsister au-moins une patte d'attache (13D) constituant les moyens d'étanchéité desdites lignes de prédécoupe.

10. Ebauche ou étiquette selon l'une des revendications 6 à 9, caractérisée en ce que au moins une nervure de renforcement (14B) est confectionnée sur chacune des deuxième et troisième face latérales, du côté de la portion (16) de l'emballage prédécoupée, parallèlement aux lignes de prédécoupe (13A, 13C).

11. Ebauche ou étiquette selon l'une des revendications 6 à 10, caractérisée en ce qu'elle est constituée d'une feuille de carton mince et en ce que ladite zone de fixation (15A) correspond à une zone de collage.

12. Ebauche ou étiquette selon l'une des revendications 6 à 10, caractérisée en ce qu'elle est constituée d'une feuille de matériau auto-scellant ou revêtue d'au-moins une couche d'un matériau autoscellant et en ce que ladite zone de fixation (15A) correspond a une zone fixée par auto-scellement.

13. Procédé d'assemblage d'un emballage à partir d'une ébauche ou étiquette en une seule pièce selon l'une des revendications 6 à 12, caractérisé en ce que la portion de surface de l'ébauche (10F) rattachée à la languette de fermeture (12) est rabattue après que les languettes latérales supérieures (11A, 11C) aient d'abord été rabattues et, soit avant, soit après que la portion de surface (11G) qui lui fait face ait été rabattue, formant ainsi la face supérieure de l'emballage, puis la languette de fermeture (12) est ensuite rabattue contre la partie supérieure (10G) de la première paroi latérale (10C) comportant ladite première ligne de prédécoupe (13B), ensuite de quoi la face supérieure de l'emballage (10F) ainsi que la portion (12D) de la languette de fermeture proche de la nervure de pliage (14) sont fixées sur les portions de surface (11G, 10G) qu'elles recouvrent, l'extrémité (12E) de la languette de fermeture (12) restant libre.

14. Procédé d'assemblage selon la revendication 13, caractérisé en ce que la face supérieure de l'emballage (10F) ainsi que la portion (12D) de la languette de fermeture proche de la nervure de pliage (14) sont fixées par collage sur les portions de surface (11G, 10G) qu'elles recouvrent, l'extrémité (12E) de la languette de fermeture (12) étant libre de colle.

15. Procédé d'assemblage selon la revendication 13, caractérisé en ce que la face supérieure de l'emballage (10F) ainsi que la portion (12D) de la languette de fermeture proche de la nervure de pliage (14) sont fixées par auto-scellement sur les portions de surface (11G, 10G) qu'elles recouvrent, l'extrémité (12E) de la languette de fermeture (12) n'étant pas scellée.

## Claims

1. Package, especially for products of the tobacco industry, made up starting from a one-piece blank comprising a pre-cut portion (16) made up of an upper portion (10G) of a first side face (10C), of two upper side portions of a second (10A) and of a third side face (10B) of said package, the second and the third side face each being adjacent to the first side face, and of a portion of a surface (10F) forming the upper face of the package, said portion (16) being defined by a first pre-cutting line (13B) contrived across the first side face (10C), and by two lines (13A, 13C) contrived symmetrically on the second and the third side faces (10A, 10B), one end of each of the two said lines (13A, 13C) each being connected to one end of said first precutting line (13B), the opening of said package being obtained by pivoting of said pre-cut portion (16) about a fold line (14A) disposed transversely on the upper face (10F) of said package and joining the two other ends of the two pre-cutting lines (13A, 13C) contrived on said second and third side faces and connected to said upper face, so as to separate the pre-cut portion (16) of the package, characterized in that it further comprises a closure tongue (12) adjoining and over the whole width of the portion (10F) forming the upper face of said package, the length of said closure tongue being greater than the distance between the precutting line (13B) separating the upper portion (10G) from the rest of the first side face (10C) and the top edge of said package, said tongue being superimposed on and fixed to said upper portion (10G), the pivoting of said pre-cut portion being obtained by seizing a free end (12E) of the closure tongue, and in that means are provided for making the pre-cutting lines (13A, 13B, 13C) fluid-tight.

2. Package according to claim 1, characterized in that a fold rib (14A) is disposed at the location of the fold line.

3. Package according to one of the claims 1 or 2, characterized in that it can be reclosed by folding down the pre-cut package portion (16) and by inserting the end (12E) of the closure tongue (12) inside said package.

4. Package according to claim 3, characterized in that the closure tongue (12) comprises closed-position retaining means (12F).

5. Package according to one of the claims 3 or 4, characterized in that at least one reinforcing rib (14B) is made on each of the second and third side faces, on the side towards the pre-cut portion (16) of the package, parallel to the pre-cutting lines (13A, 13C).

6. Blank or label (1) for producing a package according to one of the claims 1 to 5, comprising a plurality of portions of surfaces (10A, 10B, 10C, 10D, 10E, 10F, 11A, 11B, 11C, 11D, 11E, 11F, 11G, 12) joined to one another by fold ribs (14), said portions being intended later to form faces or tongues of said package, said blank being formed in one piece, three pre-cutting lines (13A, 13B, 13C) being disposed on three surface portions (10A, 10B, 10C), the first pre-cutting line (13B) being disposed across an upper part of the surface portion intended to form a first side face (10C) of the package, the other two pre-cutting lines (13A, 13C) being disposed symmetrically, each on a surface portion intended to form a second side face (10A) and a third side face (10B) of the package, respectively, the second side face (10A) and the third side face (10B), respectively, each being adjacent to said first side face (10C), one end of each of the two said pre-cutting lines (13A, 13C) each being connected to one end of said first pre-cutting line (13B), the other end of each of the two said pre-cutting lines each being situated at the meeting point of a fold rib (14) defining the top edges (17) of surface portions defining the second side face (10A) and the third side face (10B) of the package, respectively, and of fold ribs or lines (14A), each disposed perpendicular to said fold ribs (14) on the surface portions defining the upper face (10F) and the one (11G) to be placed under said upper face at the time of assembling the package, characterized in that a closure tongue (12) adjoining and over the whole width of the portion (10F) forming the upper face of said package is cut in said blank, the length of the closure tongue (12) being greater than the distance separating the first pre-cutting line (13B) from the top edge (12C) of the first side face (10C) on which said first pre-cutting line is disposed, a fixing zone (15A) being intended to assemble the surface portion (10G) separating said first pre-cutting line (13B) from said top edge (12C) of said first side face (10C) and the surface portion (12D) of the closure tongue (12) which will be superimposed upon it, and in that the three precutting lines (13A, 13B, 13C) comprise fluid-tightness means.

7. Blank or label according to claim 6, characterized in that the pre-cutting lines (13A, 13B, 13C) are constituted by cuts of part of the thickness of said blank, the fluid-tightness means of said pre-cutting lines being made up of the remaining thickness of said blank or label.

8. Blank or label according to claim 6, characterized in that the pre-cutting lines (13A, 13B, 13C) are covered with a laminated and/or self-sealing layer constituting the fluid-tightness means of said pre-cutting lines.

9. Blank or label according to claim 6, characterized in that the pre-cutting lines (13A, 13B, 13C) are made up of partial cuts allowing at least one attachment flap (13D) constituting the fluid-tightness means of said pre-cutting lines to remain.

10. Blank or label according to one of the claims 6 to 9, characterized in that at least one reinforcement rib (14B) is made on each of the second and third side faces, on the side towards the portion (16) of the pre-cut package, parallel to the pre-cutting lines (13A, 13C).

11. Blank or label according to one of the claims 6 to 10, characterized in that it is made up of a sheet of thin cardboard and in that said fixing zone (15A) corresponds to a gluing zone.

12. Blank or label according to one of the claims 6 to 10, characterized in that it is made up of a sheet of self-sealing material or material coated with at least one layer of a self-sealing material and in that said fixing zone (15A) corresponds to a zone fixed by self-sealing.

13. Process for assembling a package starting from a one-piece blank or label according to one of the claims 6 to 12, characterized in that the surface portion of the blank (10F) attached to the closure tongue (12) is folded down after the upper side tongues (11A, 11C) have first been folded down and either before or after the surface portion (11G) facing it has been folded down, thus forming the upper face of the package, then the closure tongue (12) is next folded down against the upper part (10G) of the first sidewall (10C) comprising said first pre-cutting line (13B), following which the upper face of the package (10F) as well as the portion (12D) of the closure tongue near the fold rib (14) are fixed to the surface portions (11G, 10G) which they cover, the end (12E) of the closure tongue (12) remaining free.

14. Assembly process according to claim 13, characterized in that the upper face of the package (10F) as well as the portion (12D) of the closure tongue near the fold rib (14) are fixed by gluing to the surface portions (11G, 10G) which they cover, the end (12E) of the closure tongue (12) being free of glue.

15. Assembly process according to claim 13, characterized in that the upper face of the package (10F) as well as the portion (12D) of the closure tongue near the fold rib (14) are fixed by self-sealing to the surface portions (11G, 10G) which they cover, the end (12E) of the closure tongue (12) not being sealed.

## Patentansprüche

1. Verpackung, besonders für Produkte der Tabakindustrie, die ausgehend von einem Zuschnitt aus einem einzigen Stück gebildet wird, das einen vorgeschnittenen Abschnitt (16) enthält, der gebildet wird aus einem oberen Abschnitt (10G) einer ersten seitlichen Fläche (10C), aus zwei seitlichen, oberen Abschnitten einer zweiten (10A) und einer dritten seitlichen Fläche (10B) der genannten Verpackung, wobei die zweite und die dritte seitliche Fläche jede an die erste seitliche Fläche angrenzt, sowie aus einem Abschnitt einer Oberfläche (10F), die die obere Fläche der Verpackung bildet, wobei der genannte vorgeschnittene Abschnitt (16) definiert wird durch eine erste Vorschnittlinie (13B), die quer über die erste seitliche Fläche (10C) eingerichtet ist, sowie durch zwei Vorschnittlinien (13A, 13C), die symmetrisch auf der zweiten und der dritten seitlichen Fläche (10A, 10B) eingerichtet sind, je ein Ende von jeder der zwei genannten Vorschnittlinien (13A, 13C) mit einem Ende der genannten ersten Vorschnittlinie (13B) verbunden wird, die Öffnung der genannten Verpackung durch Schwenken des genannten vorgeschnittenen Abschnittes (16) um eine Faltlinie (14A) erreicht wird, die quer über die obere Fläche (10F) der genannten Verpackung angeordnet ist und die zwei anderen Enden der zwei Vorschnittlinien (13A, 13C) verbindet, welche auf den genannten zweiten und dritten seitlichen Flächen eingerichtet und mit der genannten oberen Fläche verbunden sind, derart, dass der Abschnitt (16) von der vorgeschnittenen Verpackung getrennt wird, dadurch gekennzeichnet, dass sie im weitern bestehend ist aus einem Verschlusslappen (12), der an den, und dies auf dessen gesamter Breite, Abschnitt (10F) angrenzt, der die obere Fläche der genannten Verpackung bildet, wobei die Länge des genannten Verschlusslappens grösser ist als der Abstand zwischen der Vorschnittlinie (13B), die den oberen Abschnitt (10G) von Rest der ersten seitlichen Fläche (10C) trennt, und der oberen Kante der genannten Verpackung, der genannte Lappen über dem genannten oberen Abschnitt (10G) liegt und an ihm befestigt ist, das Schwenken des genannten vorgeschnittenen Abschnittes durch Ergreifen eines freien Endes (12E) des Verschlusslappens erreicht wird, sowie dadurch, dass Mittel vorgesehen werden, um die Vorschnittlinien (13A, 13B, 13C) abdichtend zu machen.

2. Verpackung nach Anspruch 1, dadurch gekennzeichnet, dass eine Faltrippe (14A) an der Stelle der Faltlinie angeordnet wird.

3. Verpackung nach einem der Ansprüche 1 oder 2, dadurch gekennzeichnet, dass sie durch Umklappen des vorgeschnittenen Verpackungsabschnittes (16) und durch Einführen des Endes (12E) des Verschlusslappens (12) ins Innere der genannten Verpackung wiederverschlossen werden kann.

4. Verpackung nach Anspruch 3, dadurch gekennzeichnet, dass der Verschlusslappen (12) aus Mitteln für das Zurückhalten in geschlossener Stellung (12F) besteht.

5. Verpackung nach einem der Ansprüche 3 oder 4, dadurch gekennzeichnet, dass mindestens eine Verstärkungsrippe (14B) auf jeder der zweiten und dritten seitlichen Flächen konfektioniert wird, auf der Seite des Abschnittes (16) der vorgeschnittenen Verpackung, parallel zu den Vorschnittlinien (13A, 13C).

6. Zuschnitt oder Etikette (1) zur Fertigung einer Verpackung nach einem der Ansprüche 1 bis 5, bestehend aus einer Vielzahl von Oberflächenabschnitten (10A, 10B, 10C, 10D, 10E, 10F, 11A, 11B, 11C, 11D, 11E, 11F, 11G, 11H, 12), die gegenseitig über Faltrippen (14) verbunden werden, wobei die genannten Abschnitte zum späteren Bilden von Flächen oder Lappen der genannten Verpackung bestimmt sind, der genannte Zuschnitt aus einem einzigen Stück gebildet wird, drei Vorschnittlinien (13A, 13B, 13C) auf drei Oberflächenabschnitten (10A, 10B, 10C) angeordnet werden, die erste Vorschnittlinie (13B) quer über einen oberen Teil des Oberflächenabschnittes angeordnet wird, der zum Bilden einer ersten seitlichen Fläche (10C) bestimmt ist, die zwei anderen Vorschnittlinien (13A, 13C) symmetrisch angeordnet werden, jede auf einem Oberflächenabschnitt, der zum Bilden einer zweiten seitlichen Fläche (10A) bzw. einer dritten seitlichen Fläche (10B) der Verpackung bestimmt ist, die zweite seitliche Fläche (10A) bzw. die dritte seitliche Fläche (10B) jede an die genannte erste seitliche Fläche (10C) angrenzt, das eine Ende von jeder der zwei genannten Vorschnittlinien (13A, 13C) jeweils mit einem Ende der genannten ersten Vorschnittlinie (13B) verbunden wird, das andere Ende von jeder der zwei genannten Vorschnittlinien jeweils im Schnittpunkt gelegen ist von Faltrippen (14), die die oberen Kanten (17) der Oberflächenabschnitte definieren, welche die zweite seitliche Fläche (10A), bzw. die dritte seitliche Fläche (10B) der Verpackung festlegen, mit Faltrippen oder -linien (14A), die alle rechtwinklig angeordnet sind zu den genannten Faltrippen (14) auf den Oberflächenabschnitten, die die obere Fläche (10F) und diejenige (11G) festlegen, die beim Zusammenbauen der Verpakkung unter die genannte obere Fläche zu liegen kommt, dadurch gekennzeichnet, dass ein Verschlusslappen (12), der an den, und dies auf dessen gesamter Breite, Abschnitt (10F) angrenzt, der die obere Fläche der genannten Verpakkung bildet, im genannten Zuschnitt vorgeschnitten wird, wobei die Länge des Verschlusslappens (12) grösser ist als der Abstand, der die erste Vorschnittlinie (13B) von der oberen Kante (12C) der ersten seitlichen Fläche (10C) trennt, an welcher die genannte erste Vorschnittlinie angeordnet ist, eine Befestigungszone (15A) dazu bestimmt ist, den Oberflächenabschnitt (10G), der die genannte erste Vorschnittlinie (13B) von der genannten oberen Kante (12C) der genannten ersten seitlichen Fläche (10C) trennt, mit dem Oberflächenabschnitt (12D) des Verschlusslappens (12) zusammenzubauen, welcher über ihn gelegt wird, und dadurch, dass die drei Vorschnittlinien (13A, 13B, 13C) Abdichtungsmittel enthalten.

7. Zuschnitt oder Etikette nach Anspruch 6, dadurch gekennzeichnet, dass die Vorschnittlinien (13A, 13B, 13C) durch Schnitte in einem Teil der Dicke des genannten Zuschnittes gebildet werden, wobei die Abdichtungsmittel der genannten Vorschnittlinien durch die restliche Dicke des/r genannten Zuschnittes oder Etikette gebildet werden.

8. Zuschnitt oder Etikette nach Anspruch 6, dadurch gekennzeichnet, dass die Vorschnittlinien (13A, 13B, 13C) durch eine laminierte und/oder selbstverschliessende Schicht bedeckt werden, welche die Abdichtungsmittel der genannten Vorschnittlinien bildet.

9. Zuschnitt oder Etikette nach Anspruch 6, dadurch gekennzeichnet, dass die Vorschnittlinien (13A, 13B, 13C) aus Teilschnitten gebildet werden, die mindestens eine Verbindungslasche (13D) fortbestehen lassen, welche die Abdichtungsmittel der genannten Vorschnittlinien bildet.

10. Zuschnitt oder Etikette nach einem der Ansprüche 6 bis 9, dadurch gekennzeichnet, dass mindestens eine Verstärkungsrippe (14B) auf jeder der zweiten und dritten seitlichen Flächen konfektioniert wird, auf der Seite des Abschnittes (16) der vorgeschnittenen Verpackung, parallel zu den Vorschnittlinien (13A, 13C).

11. Zuschnitt oder Etikette nach einem der Ansprüche 6 bis 10, dadurch gekennzeichnet, dass er/sie aus einem Bogen aus dünnem Karton gebildet wird, und dadurch, dass die genannte Befestigungszone (15A) einer Klebezone entspricht.

12. Zuschnitt oder Etikette nach einem der Ansprüche 6 bis 10, dadurch gekennzeichnet, dass er/sie aus einem Bogen aus selbstverschliessendem Werkstoff gebildet wird oder mindestens mit einer Schicht eines selbstverschliessenden Werkstoffes überzogen wird, und dadurch, dass die genannte Befestigungszone (15A) einer Zone entspricht, die durch Selbstverschluss festgeheftet wird.

13. Zusammenbau-Verfahren einer Verpackung, ausgehend von einem Zuschnitt oder einer Etikette aus einem einzigen Stück nach einem der Ansprüche 6 bis 12, dadurch gekennzeichnet, dass der Oberflächenabschnitt des Zuschnittes (10F), der am Verschlusslappen (12) angebracht ist, umgeklappt wird, nachdem zuerst die seitlichen, oberen Lappen (11A, 11C) umgeklappt worden sind und, entweder vor- oder nachdem der Oberflächenabschnitt (11G), der ihm gegenüberliegt, umgeklappt wurde, derart die obere Fläche der Verpackung bildend, und dass dann der Verschlusslappen (12) gegen den oberen Teil (10G) der ersten Seitenwand (10C) umgeklappt wird, die die genannte erste Vorschnittlinie (13B) enthält, und anschliessend die obere Fläche der Verpackung (10F) sowie der Abschnitt (12D) des Verschlusslappens, der nahe bei der Faltrippe (14) liegt, auf den Oberflächenabschnitten (11G, 10G), die sie bedecken, befestigt werden, wobei das Ende (12E) des Verschlusslappens (12) frei bleibt.

14. Zusammenbau-Verfahren nach Anspruch 13, dadurch gekennzeichnet, dass die obere Fläche der Verpackung (10F) sowie der Abschnitt (12D) des Verschlusslappens, der nahe bei der Faltrippe (14) liegt, auf den Oberflächenabschnitten (11G, 10G), die sie bedecken, durch Verklebung befestigt werden, wobei das Ende (12E) des Verschlusslappens (12) frei von Klebstoff bleibt.

15. Zusammenbau-Verfahren nach Anspruch 13, dadurch gekennzeichnet, dass die obere Fläche der Verpackung (10F) sowie der Abschnitt (12D) des Verschlusslappens, der nahe bei der Faltrippe (14) liegt, auf den Oberflächenabschnitten (11G, 10G), die sie bedecken, durch Selbstverschluss befestigt werden, wobei das Ende (12E) des Verschlusslappens (12) nicht verschlossen wird.
